# EUROPÄISCHE PATENTSCHRIFT

(11) **EP 3 123 033 B1**
(45) Veröffentlichungstag und Bekanntmachung des Hinweises auf die Patenterteilung: **21.08.2019**
(21) Anmeldenummer: 15719612.2
(22) Anmeldetag: 26.03.2015
(51) Int. Cl.: F04D 15/00

(54) **VERFAHREN ZUR BESTIMMUNG DES HYDRAULISCHEN ARBEITSPUNKTES EINES PUMPENAGGREGATS**
METHOD FOR DETERMINING THE HYDRAULIC OPERATING POINT OF A PUMP ASSEMBLY
PROCÉDÉ DE DÉTERMINATION DU POINT DE FONCTIONNEMENT HYDRAULIQUE D'UN GROUPE MOTOPOMPE

(30) Priorität: 26.03.2014 DE 102014004336
(43) Veröffentlichungstag der Anmeldung: 01.02.2017
(73) Patentinhaber: WILO SE, 44263 Dortmund (DE)
(72) Erfinder: SANDERS, Tilmann, 44263 Dortmund (DE); FIEDLER, Jens, 44225 Dortmund (DE)
(74) Vertreter: Cohausz Hannig Borkowski Wißgott
(86) Internationale Anmeldenummer: PCT/EP2015/000642
(87) Internationale Veröffentlichungsnummer: WO 2015/144310

(56) Entgegenhaltungen:
- EP-A1- 2 354 556
- EP-A1- 2 696 175
- WO-A1-2008/096731
- US-A- 4 108 574
- US-A1- 2003 129 062
- US-A1- 2007 212 230

## Beschreibung

Die vorliegende Erfindung betrifft ein Verfahren zur Bestimmung einer ersten hydraulischen Größe eines bei einer vorgebbaren Drehzahl betriebenen Pumpenaggregats aus einer mechanischen und/ oder elektrischen Größe durch Auswertung einer Verknüpfung der hydraulischen Größe einerseits und der mechanischen oder elektrischen Größe andererseits. Ferner betrifft die Erfindung eine Pumpensteuerung sowie ein mit einer Pumpensteuerung ausgestattetes Pumpenaggregat zur Durchführung des Verfahrens.

Ein Verfahren dieser Art ist aus der US 4,108,574 A1 bekannt, wobei hier der Volumenstrom als gesuchte Größe aus der Förderhöhe, der Drehzahl und/ oder der Antriebsleistung anhand einer mathematischen Verknüpfung zumindest einer dieser Größen mit dem Volumenstrom ermittelt wird.

Ein alternatives Verfahren beschreibt die europäische Patentanmeldung EP 2 354 556 A9, wobei hier unter Anwendung der Affinitätsgesetze eine bekannte, charakteristische QH-Kurve der Pumpe so konvertiert wird, dass sie zur festgestellten aktuellen Drehzahl passt, und anschließend der Betriebspunkt des Pumpenaggregats als Schnittpunkt dieser konvertierten QH-Kurve mit einer geschätzten Prozesskurve ermittelt wird.

Die europäische Patentanmeldung EP 2 696 175 A1 beschreibt ein Verfahren zur Erfassung einer Durchflussmenge einer Kreiselpumpe anhand eines mathematischen Modells der Pumpe, das die physikalischen Zusammenhänge von Pumpe und Antriebsmotor beschreibt.

Der hydraulische Arbeitspunkt bei einem Pumpenaggregat wird üblicherweise durch den Volumenstrom und die Förderhöhe bzw. den von der Pumpe aufgebrachten Differenzdruck definiert. Er wird im sogenannten HQ-Diagramm dargestellt, in dem die Förderhöhe oder der Differenzdruck über dem Volumenstrom aufgetragen ist. Es gibt zahlreiche Regelungs- und Steuerungsverfahren für Pumpenaggregate, die diese hydraulischen Größen beeinflussen, insbesondere entlang vorbestimmbarer Kennlinien regeln. So sind beispielsweise Kennlinienregelungen üblich, bei denen eine bestimmte Förderhöhe für jeden Volumenstrom konstant gehalten wird, sogenannte Δp-c Regelungen. Eine andere bekannte Regelung erfolgt entlang Kennlinien, die einen linearen Zusammenhang zwischen Förderhöhe und Volumenstrom definieren, sogenannte Δp-v Regelungen.

Insoweit ist es für die Pumpenregelung erforderlich, den Volumenstrom und/oder die Förderhöhe bzw. den Differenzdruck zu kennen. Im einfachsten Fall können Sensoren verwendet werden, beispielsweise ein Durchflusssensor zur Bestimmung des Volumenstroms oder ein Differenzdrucksensor zur Bestimmung des Differenzdrucks, aus dem dann die Förderhöhe berechnet werden kann. Derartige Sensoren verteuern jedoch die Herstellung des Pumpenaggregates. Es ist daher ein Anliegen, auf sie zu verzichten.

Neben der Messung kann eine hydraulische Größe auch rechnerisch aus einer oder mehreren dem Pumpenaggregat respektive seiner Steuerung oder Regelung bekannten Größen ermittelt werden, insbesondere unter Verwendung naturgesetzlich bestehender physikalischer Zusammenhänge mit der gesuchten hydraulischen Größe. Diese Zusammenhänge können in mathematischer Form in der Steuerung oder Regelung des Pumpenaggregates hinterlegt sein. Die Berechnung kann beispielsweise aus der elektrischen Leistungsaufnahme (Motorleistung oder Netzeingangsleistung) erfolgen, die sich aus dem Produkt von Strom und Spannung ergibt. Dies ist eine dem Pumpenaggregat bekannte Größe, da der Strom und die Spannung je nach erforderlicher Solldrehzahl des Pumpenaggregats von der Drehzahlsteuerung oder -regelung, insbesondere von einem Frequenzumrichter vorgegeben wird. Darüber hinaus ist es besonders einfach, mit elektrischen Mitteln den Strom und die Spannung zu messen.

Seitens des Herstellers des Pumpenaggregates kann dann das Leistungskennfeld vermessen werden. Das heißt, dass für ausgewählte Drehzahlen zu einer Vielzahl an Volumenströmen die Leistungsaufnahme bestimmt wird. Diese Werte können beispielsweise in einer Tabelle einander zugeordnet und in der Steuerung oder Regelung des Pumpenaggregates hinterlegt werden. Alternativ zur Tabelle kann aus den werksseitig ermittelten bzw. vermessenen Werten eine mathematische Funktion (z.B. ein Polynom) bestimmt werden, die den Zusammenhang zwischen Volumenstrom und Leistung bei einer bestimmten Drehzahl beschreibt. Diese Funktion kann dann alternativ oder zusätzlich zur Tabelle in der Regelung oder Steuerung hinterlegt sein.

Eine solche Funktion kann beispielsweise für jede Drehzahl separat gebildet sein und verwendet werden, so dass das gesamte Leistungskennfeld durch eine Schar von Funktionen beschrieben wird. Alternativ kann eine einzige Funktion verwendet werden, die die drei Größen Leistung, Drehzahl und Volumenstrom miteinander verknüpft. Die Verwendung einer Funktion anstelle einer Tabelle hat den Vorteil, dass nur wenig Speicherplatz erforderlich ist, weil keine umfangreichen Messdaten gespeichert werden müssen. Nachteilig ist dabei jedoch, dass die Auswertung der Funktion Rechenleistung erfordert. Die Verwendung einer Funktion zusätzlich zu der Tabelle hat den Vorteil, dass eine Plausibilitätsprüfung und gegebenenfalls eine Mittelung des aus der Tabelle und der Funktion bestimmten Wertes vorgenommen werden kann.

Sind die Leistungsaufnahme und die Drehzahl bekannt, kann dann aus der Tabelle oder der entsprechenden Funktion der Volumenstrom ermittelt werden. Hieraus kann dann wiederum über die Pumpenkennlinie die Förderhöhe berechnet werden, so dass man den Arbeitspunkt des Pumpenaggregats erhält.

Figur 1 zeigt den Zusammenhang zwischen der aufgenommenen elektrischen Leistung und dem Volumenstrom Q bei einem Pumpenaggregat. Dargestellt sind vier Leistungskennlinien für unterschiedliche Drehzahlen, wobei die unterste Kurve der geringsten verwendeten Drehzahl und die zu oberst liegende Leistungskennlinie der höchsten verwendeten Drehzahl zugeordnet ist. Die Leistungskennlinien verdeutlichen, dass im oberen Volumenstrombereich eine Zweideutigkeit im Kennlinienverlauf vorliegt, weil die Kennlinie mit zunehmendem Volumenstrom stetig bis zu einem Maximum ansteigt, bei weiter zunehmendem Volumenstrom jedoch wieder abfällt. So liegt beispielsweise bei höchster Drehzahl sowohl bei Q1 = 12m³/h als auch bei Q2 = 16m³/h dieselbe Leistungsaufnahme von etwa 250 W vor. Durch Auswertung der Tabelle oder der Funktion kann daher ausgehend von der ermittelten Leistung nicht ohne Weiteres auf den Volumenstrom geschlossen werden. Somit ist die Methode der Leistungszuordnung nur in einem eingeschränkten Bereich des Betriebsbereiches einsetzbar.

Das Problem der Zweideutigkeit der Leistungskennlinie kann dadurch umgangen werden, dass nur der linke Teil der Leistungskennlinie, d.h. derjenige Volumenstrom berücksichtigt wird, der kleiner als der beim Maximum der Leistungskennlinie vorliegende Volumenstrom ist. Dies bedeutet, dass die Hydraulik des Pumpenaggregats in diesem Fall so ausgelegt wird, dass im vorgesehenen Betriebsbereich die Leistung immer nur stetig steigend ist und der maximale Volumenstrom dort liegt, wo auch die Leistung ihr Maximum hat.

Dies bedeutet im Umkehrschluss, dass der hydraulische Wirkungsgrad sein Maximum (BEP Best Efficiency Point) am rechten Rand des Betriebsbereiches hat und daher der Teillastwirkungsgrad bei geringen Volumenströmen gering ist. Für einen hohen Gesamtwirkungsgrad in typischen Pumpenanwendungen ist jedoch ein hoher Teillastwirkungsgrad weitaus wichtiger als ein hoher Volllastwirkungsgrad, da das Pumpenaggregat typischerweise nur selten bei Volllast betrieben wird. Diesem Umstand wird die Berechnung des "Energy Efficiency Index (EEI)", einer wichtigen Kenngröße für die Effizienz eines Pumpenaggregats, gerecht. Für einen optimalen Energy Efficiency Index (EEI) wäre es vorteilhaft den BEP in den Bereich mittleren Volumenstromes zu legen, weil eben hier sehr häufig der Arbeitspunkt eines Pumpenaggregats liegt. In diesem Bereich ist dann aber die direkte Bestimmung des Volumenstroms aus der Leistung nicht mehr möglich.

Es ist daher Aufgabe der vorliegenden Erfindung, ein gegenüber dem Stand der Technik alternatives Verfahren zur Bestimmung einer hydraulischen Größe eines Pumpenaggregates bereitzustellen, das ohne Sensor für diese hydraulische Größe auskommt und die Steuerung oder Regelung des Pumpenaggregates nicht limitiert.

Diese Aufgabe wird durch das Verfahren gemäß Anspruch 1 sowie eine Pumpenelektronik nach Anspruch 21 gelöst. Vorteilhafte Weiterbildungen sind in den Unteransprüchen wiedergegeben.

Erfindungsgemäß wird ein Verfahren zur Bestimmung einer ersten hydraulischen Größe eines bei einer vorgebbaren Drehzahl betriebenen Pumpenaggregates aus einer mechanischen und/ oder elektrischen Größe durch Auswertung einer Verknüpfung der hydraulischen Größe einerseits und der mechanischen oder elektrischen Größe anderseits vorgeschlagen, bei dem eine Stellgröße des Pumpenaggregats derart mit einem periodischen Anregungssignal einer bestimmten Frequenz beaufschlagt wird, dass eine zweite hydraulische Größe moduliert wird, wobei aus der mechanischen oder elektrischen Größe als Systemantwort auf das Anregungssignal unter Verwendung der Verknüpfung der aktuelle Wert der ersten hydraulischen Größe ermittelt wird.

Diese Lösung löst Mehrdeutigkeiten in der Verknüpfung der Größen auf. Sie ermöglicht einem Pumpenaggregat unter der Verwendung der ihm zur Verfügung stehenden Informationen, d.h. über zumindest eine elektrische und/ oder mechanische Größe, wie beispielsweise den Strom, die Spannung, die elektrische Leistung, das Drehmoment, die Drehzahl, oder die mechanische Leistung, und ohne den Einsatz eines Druck- oder Volumenstromsensors auf den hydraulischen Arbeitspunkt zu schließen, der beispielsweise durch die erste und zweite hydraulische Größe, vorzugsweise durch den Volumenstrom und die Förderhöhe definiert ist.

Das Pumpenaggregat kann eine elektromotorisch betriebene Kreiselpumpe sein, beispielsweise eine Heizungspumpe in einem Heizungssystem oder eine Kühlmittelpumpe in einem Kühlsystem.

Es sei angemerkt, dass "modulieren" im Sinne der Erfindung als Änderung zu verstehen ist, jedoch die Art, Höhe und Geschwindigkeit des Anregungssignals in keiner Weise eingeschränkt ist. Ferner ist, soweit nachfolgend von einer Steuerung des Pumpenaggregat die Rede ist, unter diesem Begriff auch eine Regelung zu verstehen, da eine Regelung lediglich eine Steuerung mit einer Rückkopplung einer bestimmten Größe beinhaltet.

Gemäß einer ersten Ausführungsvariante kann aus der Amplitude und / oder der Phasenlage des Wechselanteils der mechanischen oder elektrischen Größe unter Verwendung der Verknüpfung der aktuelle Wert der ersten hydraulische Größe ermittelt werden. Dies bedeutet, dass zunächst der Wechselanteil der mechanischen oder elektrischen Größe bestimmt wird und dessen Amplitude oder Phasenlage ermittelt. Anschließend wird die Verknüpfung verwendet, um aus der ermittelten Amplitude oder Phasenlage den Wert der hydraulischen Größe zu bestimmen. Vorzugsweise werden dabei nicht die absoluten Werte für die Amplitude und Phasenlage verwendet sondern relative Werte, die sich auf das Anregungssignal beziehen. Im Falle der Phasenlage würde dies bedeuten, dass ermittelt wird, um wie viel Grad die Phase der Systemantwort gegenüber dem Anregungssignal verschoben ist. Im Falle der Amplitude bedeutet dies, dass das Verhältnis der Amplitude des Wechselanteils der Systemantwort gegenüber der Amplitude des Anregungssignals ermittelt wird. Die Auswertung der Systemantwort anhand der Verknüpfung kann also sowohl mit absoluten als auch mit relativen Werten erfolgen.

Bei allen Ausführungsvarianten der Erfindung kann die Verknüpfung durch eine Tabelle oder wenigstens eine mathematische Funktion gegeben sein. Im Falle der ersten Ausführungsvariante würde diese Tabelle oder die wenigstens eine Funktion zu einer bestimmten Drehzahl oder zu einer Vielzahl von Drehzahlen jedem Wert oder einer Anzahl von Werten der ersten hydraulischen Größe einen Amplitudenwert oder Phasenwert des Wechselanteils zuordnen. Dies ermöglicht auf besonders einfache Art, den aktuellen Wert der ersten hydraulischen Größe zu bestimmen. Diese Zuordnung ist werksseitig beim Hersteller des Pumpenaggregats durchzuführen, indem er das Pumpenaggregat jeweils bei verschiedenen Drehzahlen unter Beaufschlagung der Stellgröße mit dem Anregungssignal betreibt und dabei die erste hydraulische Größe misst sowie die Amplitude und Phasenlage des Wechselanteils misst oder aus ihm bekannten Zusammenhängen berechnet. Diese ermittelten Werte können dann tabellarisch einander zugeordnet und in einer Steuerung des Pumpenaggregats hinterlegt werden.

Die Verwendung der Verknüpfung kann dann im Falle der Tabelle derart erfolgen, dass in derjenigen Zeile oder Spalte, in der eine der aktuellen Drehzahl entsprechende Drehzahl steht, nach dem ermittelten Amplitudenwert oder Phasenwert gesucht wird. Ist dieser oder ein ähnlicher gefunden, kann der dem Amplitudenwert oder Phasenwert durch die entsprechende Spalte oder Zeile zugeordnete Wert der ersten hydraulischen Größe bestimmt werden.

Wird anstelle der Tabelle eine Funktion verwendet, kann diese, aufgelöst zur ersten hydraulischen Größe, verwendet werden, um aus dem ermittelten Amplitudenwert oder Phasenwert den Wert der ersten hydraulischen Größe zu berechnen. Ist die Verknüpfung durch mehrere Funktionen gegeben, von denen jeweils ein für eine bestimmte Drehzahl gültig ist, muss zunächst diejenige Funktion bestimmt werden, die für die aktuelle Drehzahl gültig ist. In diese Funktion braucht dann nur der Amplitudenwert oder Phasenwert eingegebenen zu werden. Ist die Verknüpfung dagegen durch eine einzige Funktion gegeben, muss dieser der ermittelte Amplitudenwert oder Phasenwert und die aktuelle Drehzahl eingegeben werden, damit die Funktion den Wert der ersten hydraulischen Größe liefert.

Gemäß einer zweiten Ausführungsvariante kann das Produkt aus der Systemantwort und einer periodischen Funktion der gleichen oder eines Vielfachen der Frequenz des Anregungssignals gebildet werden. Anschließend wird das Integral dieses Produkts über einen vorgegebenen, insbesondere endlichen Integrationszeitraum berechnet und aus dem Wert des Integrals unter Verwendung der Verknüpfung der Wert der ersten hydraulischen Größe ermittelt. Aus dem Wert des Integrals wird anschließend unter Verwendung der Verknüpfung der Wert der hydraulischen Größe (Q, H) ermittelt.

Alternativ zur periodischen Funktion kann auch der Wechselanteil der mechanischen oder elektrischen Größe, beispielsweise des Istdrehmoments, der Istdrehzahl oder der elektrischen Leistungsaufnahme des Pumpenaggregats verwendet werden. In diesem Fall würde das Produkt aus der Systemantwort und diesem Wechselanteil gebildet und integriert werden. Auch wird dann aus dem Wert des Integrals unter Verwendung der Verknüpfung der Wert der hydraulischen Größe (Q, H) ermittelt.

Das aktuelle Drehmoment (Istdrehmoment), die aktuelle Drehzahl (Istdrehzahl) oder die aktuelle elektrische Leistungsaufnahme können hierfür gemessen oder aus anderen Größen berechnet werden. Gemessene Werte müssen gegebenenfalls zunächst vorverarbeitet werden, zum Beispiel gefiltert werden, bevor sie/ es zur Multiplikation mit der Systemantwort geeignet ist. Dies kann beispielsweise durch eine Hoch- oder Bandpassfilterung. Bei hinreichend großer Anregung des Systems enthält der Wechselanteil eine dominierende Grundschwingung, die in Phase und Frequenz dem Anregungssignal annähernd entspricht. Das Ergebnis der Integration entspricht dann bis auf einen Skalierungsfaktor hinreichend genau dem Ergebnis, das man mit einer rein mathematischen periodischen Funktion, zum Beispiel einer Sinus- oder Cosinusfunktion, erhalten würde. Insbesondere kann das Ergebnis dieser Berechnung in gewohnter Weise mit der zu bestimmenden ersten hydraulischen Größe verknüpft und diese so eindeutig bestimmt werden.

Die Verknüpfung der hydraulischen Größe mit der mechanischen oder elektrischen Größe kann auch bei der zweiten Ausführungsvariante in Form einer Tabelle oder einer mathematischen Funktion gegeben sein.

Beispielsweise kann in einer solchen Tabelle zu einer bestimmten Drehzahl einer Anzahl von Werten der ersten hydraulischen Größe jeweils ein Wert des Integrals zuordnet sein. Diese Zuordnung ist werksseitig beim Hersteller des Pumpenaggregats durchzuführen, indem er das Pumpenaggregat jeweils bei verschiedenen Drehzahlen betreibt und dabei die erste hydraulische Größe misst und das Integral wie zuvor genannt oder aus anderen ihm bekannten Zusammenhängen berechnet. Diese ermittelten Werte können dann tabellarisch einander zugeordnet und in einer Steuerung des Pumpenaggregats hinterlegt werden.

Alternativ zu der Tabelle kann durch die mathematische Funktion zu einer bestimmten Drehzahl jedem Wert der hydraulischen Größe jeweils ein Wert des Integrals zugeordnet sein bzw. zugeordnet werden. Auch diese Zuordnung setzt zunächst voraus, dass der Hersteller das Pumpenaggregats zunächst vermisst, indem er das Pumpenaggregat jeweils bei verschiedenen Drehzahlen betreibt und dabei die erste hydraulische Größe misst und das Integral wie zuvor genannt oder aus anderen ihm bekannten Zusammenhängen berechnet. Diese ermittelten Integralwerte werden dann jedoch nicht in einer Tabelle abgelegt. Vielmehr wird eine Funktion, z.B. ein Polynom I(Q) gesucht, das eine Kurve beschreibt, auf der die gemessenen Werte der hydraulischen Größe liegen. Dabei kann entweder für eine Anzahl verschiedener bestimmter Drehzahlen jeweils eine eigene mathematische Funktion (Polynom) aufgestellt werden oder eine allgemeine mathematische Funktion (Polynom) bestimmt werden, die das gesamte Kennfeld des Pumpenaggregats beschreibt, d.h. eine Funktion (Polynom) I(Q,n), die die Abhängigkeit des Integralwerts sowohl von der ersten hydraulischen Größe (Q) als auch von der Drehzahl (n) beschreibt. Dies gilt auch für die erste Ausführungsvariante.

Es ist von Vorteil, wenn die periodische Funktion, mit der die Systemantwort multipliziert wird, eine Sinusfunktion ist. Es ist dann möglich, aus der Tabelle oder der mathematischen Funktion direkt einen Wert der ersten hydraulischen Größe zu ermitteln, der dem berechneten Wert des Integrals zugeordnet ist oder durch die mathematische Funktion zugeordnet wird, da die Sinusfunktion zur Folge hat, dass die Integration zu einem Wert führt, der, aufgetragen über der ersten hydraulischen Größe, eindeutig ist. Dies ist in Figur 2 veranschaulicht.

Somit kann aus der Tabelle, die jedem Wert der ersten hydraulischen Größe einen Integralwert zuordnet, rückwärts derjenige Wert der ersten hydraulischen Größe ermittelt werden, der dem berechneten Wert des Integrals zugeordnet ist. Somit unterscheidet sich die zweite Ausführungsvariante von der ersten Ausführungsvariante im Hinblick auf die Tabelle lediglich darin, dass anstelle der Amplitudenwerte oder Phasenwerte die Integralwerte in der Tabelle stehen.

Sofern eine direkte Zuordnung nicht erfolgen kann, weil der Integralwert zwischen zwei Tabellenwerten liegt, kann durch Interpolation der diesen beiden Tabellenwerten zugeordneten Integralwerten ein dem berechneten Integralwert zuzuordnender Wert der ersten hydraulischen Größe gefunden werden. Dies ist auch bei der ersten Ausführungsvariante möglich.

Ferner kann dann im Fall der Verwendung einer mathematischen Funktion aus dieser mathematischen Funktion durch Einsetzen des berechneten Integralwerts der Wert der hydraulischen Größe berechnet werden. Sofern mehrere mathematische Funktionen verwendet werden, die jeweils nur für eine bestimmte Drehzahl gültig sind, muss natürlich zuvor ermittelt werden, wie hoch die aktuelle Drehzahl ist, um dann zu ermitteln, welche der mathematischen Funktionen zur Berechnung der ersten hydraulischen Größe zu verwenden ist. Die Drehzahl ist der Pumpensteuerung beispielsweise zumindest in Gestalt der Solldrehzahl bekannt.

Gemäß einer anderen Ausführungsvariante sind in der Tabelle oder der mathematischen Funktion anstelle der Integralwerte Werte der mechanischen und/ oder elektrischen Größe mit Werten der ersten hydraulischen Größe verknüpft, wie dies an sich im Stand der Technik bekannt ist. Dies bedeutet, dass hier die Verknüpfung durch eine Tabelle oder wenigstens eine mathematische Funktion gegeben ist, die zu einer bestimmten Drehzahl jedem Wert der ersten hydraulischen Größe einen Wert der mechanischen oder elektrischen Größe zuordnet. Wie bereits einleitend erläutert, besteht in diesem Fall eine Mehrdeutigkeit der Verknüpfung. Der Wert der mechanischen oder elektrischen Größe ist dabei vorzugsweise ein Mittelwert, oder mit anderen Worten, ein solcher Wert, der bei Abwesenheit einer periodischen Anregung vorliegt.

Die Mehrdeutigkeit kann aufgelöst werden, indem als Funktion, mit der die Systemantwort multipliziert wird, eine Cosinusfunktion verwendet wird und der berechnete Wert des Integrals zur Unterscheidung verwendet wird, welcher Teil der Tabelle oder welcher Wertebereich der mathematischen Funktion zur Bestimmung des Wertes der ersten hydraulischen Größe für den aktuellen Betriebspunkt gültig ist. Dies lässt sich anhand von Figur 3 beispielhaft erklären. Das Integral über das Produkt von Systemantwort und Cosinusfunktion (in Figur 3 ist beispielhaft die Leistung als Systemantwort verwendet) besitzt dort einen Nulldurchgang, wo die mechanische oder elektrische Größe als Funktion der hydraulischen Größe ihr Maximum hat. Insoweit kann dann zur Bestimmung des Werts der ersten hydraulischen Größe der Wert des berechneten Integrals herangezogen werden wobei der Integralwert mit einem Schwellwert verglichen wird. Für einen Schwellwert null ergibt sich dann der in Figur 3 dargestellte Fall, bei dem das Vorzeichen verwendet werden kann, um zu bestimmen, welcher Teil der Tabelle oder welcher Wertebereich der mathematischen Funktion zur Bestimmung des Wertes der ersten hydraulischen Größe für den aktuellen Betriebspunkt gültig ist.

Ist das Vorzeichen negativ werden nur diejenigen Werte der ersten hydraulischen Größe berücksichtigt, die unterhalb desjenigen Werts der ersten hydraulischen Größe liegen, bei der die mechanische oder elektrische Größe ihr Maximum hat. Anderenfalls, d.h. wenn das Vorzeichen positiv ist, werden nur diejenigen Werte der ersten hydraulischen Größe berücksichtigt, die oberhalb desjenigen Werts der hydraulischen Größe liegen, bei der die mechanische oder elektrische Größe ihr Maximum hat. Gegebenenfalls kann auch ein anderer Schwellwert, der von Null verschieden ist, zur Auflösung der Mehrdeutigkeit verwendet werden.

Vorzugsweise ist die mit dem Anregungssignal beaufschlagte Stellgröße eine Solldrehzahl oder ein Solldrehmoment des Pumpenaggregats, d.h. eine mechanische Größe, die von einer Regelung des Pumpenaggregats versucht wird, auf einem bestimmen Wert zu halten. Drehzahl- oder Drehmomentregelungen sind bei Pumpenaggregaten an sich bekannt. Die periodische Anregung der Solldrehzahl oder des Solldrehmoment ist eine einfache Maßnahme, eine Modulation der zweiten hydraulischen Größe zu erreichen.

Als erste hydraulische Größe kann beispielsweise der Volumenstrom Q des Pumpenaggregats verwendet werden. Die zweite hydraulische Größe kann dann geeigneterweise die Förderhöhe *H* oder der Differenzdruck *Δp* sein. Letztere können sehr einfach moduliert werden, indem die Drehzahl oder das Drehmoment des Pumpenaggregats moduliert wird.

Vorzugsweise ist die mechanische Größe das vom Pumpenaggregat abgegebene Drehmoment oder die Istdrehzahl des Pumpenaggregats. Die elektrische Größe kann beispielsweise die vom Pumpenaggregat aufgenommene elektrische Leistung Pₑₗ oder der Strom sein. Die Änderung zumindest einer dieser Größen infolge der Modulation der zweiten hydraulischen Größe wird dann als Systemantwort betrachtet.

Es kann somit eine beliebige Paarungen zwischen der angeregten Stellgröße und der zu analysierenden Systemantwort verwendet werden. So kann beispielsweise die Solldrehzahl moduliert und die daraus resultierende Istdrehzahl ausgewertet werden. Anstelle der Istdrehzahl kann das abgegebenen Drehmoment oder die elektrische Leistungsaufnahme zur Auswertung herangezogen werden. Und anstelle der Anregung der Solldrehzahl kann das Solldrehmoment angeregt werden und die daraus resultierende Istdrehzahl, das abgegebenen Drehmoment oder die elektrische Leistungsaufnahme ausgewertet werden.

Das Anregungssignal ist idealerweise ein periodisches Signal, insbesondere ein Sinussignal oder ein eine Sinusfunktion enthaltendes Signal. Letzteres kann auch beispielsweise ein Dreieck- oder Sägezahnsignal sein.

Die Frequenz des Anregungssignals liegt vorteilhaft zwischen 0,01Hz und 100 Hz. Nachteilig bei einer zu geringen Frequenz ist allerdings die Dauer einer vollständigen Periode, die bei einer Anregungsfrequenz von beispielsweise 0,01Hz bei 1 Minute und 40 Sekunden liegt. Je länger die Periodendauer ist, desto größer ist die Wahrscheinlichkeit, dass sich der hydraulische Widerstand des Systems, und infolge dessen auch der Arbeitspunkt des Pumpenaggregats verändert, so dass die Bestimmung des aktuellen Arbeitspunktes verfälscht wird. Deshalb sollte die Anregungsfrequenz nicht zu klein sein. Gleichwohl sind der Frequenz aufgrund der Trägheit des Rotors, des Laufrads und der Flüssigkeit nach oben hin Grenzen gesetzt.

Die Amplitude des Anregungssignals ist vorzugsweise kleiner als 25% des Drehzahlsollwerts. Sie kann insbesondere zwischen 0,1% und 25% des Drehzahlsollwerts betragen. Bei einer Solldrehzahl von beispielsweise 2000 U/min kann also eine Drehzahlschwankung von ± 2 U/min bis ± 500 U/min geeignet sein.

Die Amplitude des Anregungssignals kann aus einer gewünschten Förderhöhenschwankung mit Hilfe einer den Zusammenhang zwischen der Drehzahl und der Förderhöhe am Pumpenaggregat beschreibenden mathematischen Gleichung berechnet werden. Diese Gleichung kann beispielsweise aus dem den stationären Zusammenhang zwischen Förderhöhe H, Drehzahl n und Volumenstrom Q beschreibenden Formel ${H}_{p} \left(Q, n\right) = {an}^{2} - bQn - {cQ}^{2}$ ermittelt werden, wobei a, b und c Kenngrößen der Pumpenkennlinie sind. Setzt man für *H_{P}* = H₀ + f_{A,H} ein, wobei f_{A,H} die gewünschte Schwankung der Förderhöhe H um die stationäre Förderhöhe H₀ beschreibt, so ergibt sich: $\begin{matrix}{H}_{0} + {f}_{A , H} = {an}^{2} - bQn - {cQ}^{2} \\ {n}^{2} - \frac{bQ}{a} n - \frac{{cQ}^{2}}{a} - \frac{{H}_{0}}{a} - \frac{{f}_{A , H}}{a} = 0 \\ {n}^{2} - \frac{bQ}{a} n - \frac{{cQ}^{2}}{a} - \frac{\left({an}_{0}^{2}-{bQn}_{0}-{cQ}^{2}\right)}{a} - \frac{{f}_{A , H}}{a} = 0 \\ {n}^{2} - \frac{bQ}{a} n - \frac{\left({an}_{0}^{2}-{bQn}_{0}\right)}{a} - \frac{{f}_{A , H}}{a} = 0 \\ n - \frac{bQ}{a} + \sqrt{{\left(\frac{bQ}{2 ⁢ a}\right)}^{2} + {n}_{0}^{2} - \frac{{bQn}_{0}}{a} + \frac{{f}_{A , H}}{a}}\end{matrix}$

Für Q=0 gilt also: $n = \sqrt{{n}_{0}^{2} + \frac{{f}_{A , H}}{a}}$

Sofern eine bestimmte Änderung *f_{A,H}* der Förderhöhe H erreicht werden soll, kann also mit Gleichung Gl. 7 oder Gl. 8 die Änderung des Drehzahl-Anregungssignals ermittelt werden.

Bei der zweiten und weiteren Ausführungsvariante wird das Integral des Produkts aus der Systemantwort und der periodischen Funktion über einen Zeitraum T berechnet. Dieser Integrationszeitraum T kann eine Periode oder kann ein Vielfaches der Periode des Anregungssignals betragen. Es ist von Vorteil, wenn die Modulation ununterbrochen, d.h. während der gesamten Betriebszeit des Pumpenaggregats erfolgt. Auf diese Weise können Änderungen des Arbeitspunktes unmittelbar erkannt werden. Dies wäre nicht möglich, wenn das erfindungsgemäße Verfahren nur in zeitlichen Abständen für jeweils einen begrenzten Zeitraum angewendet werden würde.

Die Erfassung der mechanischen oder elektrischen Größe als Systemantwort auf die Modulation kann entweder zu diskreten Zeitpunkten oder kontinuierlich erfolgen. Die Systemantwort liegt dann als Folge von Werten vor, so dass die Multiplikation mit der Funktion und die Integration des so erhaltenen Produkts jederzeit erfolgen können.

Gemäß einer weiteren vorteilhaften Weiterbildung des erfindungsgemäßen Verfahrens kann während der Berechnung des Integrals mindestens ein weiteres Integral aus dem Produkt aus der Systemantwort und der Funktion über denselben Integrationszeitraum berechnet werden, wobei der Beginn dieses Integrationszeitraums des weiteren Integrals zeitlich versetzt zum Beginn des Integrationszeitraums des ersten Integrals liegt. Die berechneten Werte der Integrale können dann zu einem gemittelten Wert zusammengefasst werden. Dies hat den Effekt, dass die ermittelte Systemantwort geglättet wird.

Durch die Verwendung eines endlichen Integrationszeitraums werden die zu integrierenden Werte aus der Reihe erfasster Systemantwortwerte quasi "ausgeschnitten". Dies ist in der Signalverarbeitung als "Fensterung" bekannt, d.h. dass die Werte durch Multiplikation mit einer Fensterfunktion F_{F}(t) ausgeschnitten werden, die die Form F_{F}(t) = f(t) für t₀ < t < t₁ und F_{F}(t) = 0 sonst, aufweist. Im einfachsten Fall, für f(t) = 1 (Rechteckfenster), werden die "ausgeschnittenen" Werte unverändert mit der Funktion multipliziert und anschließend integriert, d.h. es findet keine Gewichtung der Werte statt. Es ist aber von Vorteil, wenn eine Filterung der Werte angewendet wird, indem eine Gewichtung der zu integrierenden Werte angewendet wird. Eine solche Gewichtung kann beispielsweise durch eine Multiplikation der Systemantwort mit einer Fensterfunktion erfolgen, die die in der Mitte des Fensters liegenden Werte stärker gewichtet als die am Rand des Fensters liegenden Werte. Für eine solche Gewichtung stehen eine Vielzahl bekannter und in der Praxis üblicher Fensterfunktionen zur Verfügung, z.B. Hamming-Fenster, Gauß-Fenster, etc.

Falls der Arbeitspunkt des hydraulischen Systems nicht konstant ist, wird durch die Arbeitspunktänderung der Wert des berechneten Integrals verfälscht. Diese Verfälschung kann jedoch zumindest teilweise korrigiert werden, indem eine lineare Verschiebung des Arbeitspunktes angenommen und diese bei der Berechnung des Integrals korrigiert wird. Im einfachsten Fall werden dazu die Werte der Systemantwort zu Beginn und zum Ende des Integrationszeitraumes ermittelt, insbesondere gemessen, und aus diesen beiden Werten eine lineare Änderung der Systemantwort pro Zeit ermittelt. Diese lineare Änderung wird dann von allen im Integrationszeitraum ermittelten Werten der Systemantwort subtrahiert und erst dann das Integral gebildet. In diesem Fall müssen dazu jedoch die ermittelten Werte zunächst gespeichert werden. Das Integral kann dann wie folgt berechnet werden: $I \left({t}_{0}+T\right) = {\int }_{{t}_{0}}^{{t}_{0} + T} \left(X\left(t\right)-\left(\frac{X \left({t}_{0}+T\right) - X \left({t}_{0}\right)}{T}\right)⋅\left(t-{t}_{0}\right)\right) ⋅ S \left(t\right) d ⁢ t$ $mit T = \frac{{k}_{I} 2 ⁢ π}{ω}$ wobei *I(t₀*+T*)* das zu berechnende Integral vom Zeitpunkt *t₀* über den Integrationszeitraum *T, X(t)* die Systemantwort ist, *S(t)* die periodische Funktion, kₗ eine positive ganze Zahl und ω die Frequenz des Anregungssignals f_{A,n}(t), f_{A,H}(t) ist.

Es ist auch möglich diese Korrektur erst nach der Berechnung des Integrals durchzuführen, um auf die Zwischenspeicherung der gemessenen Werte verzichten zu können. Dazu sei hier auf die entsprechende Fachliteratur zu Integraltransformationen nach dem Stand der Technik verwiesen.

Erfindungsgemäß wird auch eine Pumpenelektronik zur Steuerung und/ oder Regelung der Solldrehzahl eines Pumpenaggregats vorgeschlagen, die zur Durchführung des vorbeschriebenen Verfahrens eingerichtet ist. Gleichfalls wird ein Pumpenaggregat aufweisend eine solche Pumpenelektronik vorgeschlagen. Das Pumpenaggregat kann beispielsweise eine Heizungspumpe, Kühlmittelpumpe oder eine Trinkwasserpumpe sein. Hier ist es regelmäßig erforderlich, den Volumenstrom zu ermitteln, um eine energieeffiziente Pumpenregelung durchführen zu können. Durch die Anwendung des erfindungsgemäßen Verfahrens kann auf Volumenstromsensoren verzichtet werden. Dies vereinfacht baulich das Pumpengehäuse und verbilligt die Herstellung des Pumpenaggregats. Vorzugsweise handelt es sich bei dem Pumpenaggregat um eine elektromotorisch betriebene Kreiselpumpe, idealerweise in Nassläuferbauweise. Ein solches kann in einer Heizungs-, Kühl- oder Trinkwasseranlage verwendet werden.

Die Erfindung wird nachfolgend anhand von Beispielen und der beigefügten Figuren näher erläutert. Es zeigen:
- Figur 1:: Diagramm mit Leistüngskennlinien eines Pumpenaggregats bei verschiedenen Drehzahlen.
- Figur 2:: Diagramm mit vier zu unterschiedlichen Drehzahlen gehörenden Kurven, die jedem Volumenstrom einen Wert des Integrals aus dem Produkt der Leistung und einer Sinusfunktion über einen Integrationszeitraum von einer Periode des Anregungssignals zuordnen.
- Figur 3:: Diagramm mit vier zu unterschiedlichen Drehzahlen gehörenden Kurven, die jedem Volumenstrom einen Wert des Integrals aus dem Produkt der Leistung und einer Cosinusfunktion über einen Integrationszeitraum von einer Periode des Anregungssignals zuordnen.
- Figur 4:: Ablaufdiagramm des Verfahrens
- Figur 5:: Arbeitspunkt eines Pumpenaggregats im HQ-Diagramm
- Figur 6:: System zur Anwendung des erfindungsgemäßen Verfahrens
- Figur 7:: Blockschaltbild einer analogen Schaltung zur Berechnung der modulierten Solldrehzahl
- Figur 8:: Diagramm mit vier zu unterschiedlichen Drehzahlen gehörenden Kurven, die jedem Volumenstrom einen Amplitudenwert der modulierten Istdrehzahl zuordnen.
- Figur 9:: Diagramm mit vier zu unterschiedlichen Drehzahlen gehörenden Kurven, die jedem Volumenstrom einen Phasenwert der modulierten Istdrehzahl gegenüber dem Anregungssignal zuordnen.

Das im Folgenden beschriebene Verfahren der hydraulischen Arbeitspunktbestimmung nutzt neben der statischen Hydraulikkennline zusätzlich Informationen über das dynamische Verhalten des Systems, das durch eine gezielte Anregung analysiert wird.

Ein Modell des Systems, in dem eine Ausführungsvariante des erfindungsgemäßen Verfahren angewendet werden kann, zeigt Figur 6 als Blockdiagramm. Dort ist ein drehzahlregelbares Kreiselpumpenaggregat 1 dargestellt, das mit einem Rohrleitungssystem 5 verbunden respektive in dieses eingebunden ist. Das System kann beispielsweise eine Heizungsanlage, das Pumpenaggregat 1 entsprechend eine Heizungspumpe sein. Das Rohrleitungssystem 5 ist dann durch die zu den Heizkörpern oder Heizkreisläufen führenden und von diesen zu einer zentralen Heizquelle zurückführenden Leitungen gebildet. Beispielsweise kann als Flüssigkeit Wasser in den Rohrleitungen 5 zirkulieren, das durch das Pumpenaggregat 1 angetrieben ist. Das Pumpenaggregat 1 besteht aus einer Pumpeneinheit 2, die den hydraulischen Teil des Aggregats 1 bildet, einer elektromotorischen Antriebseinheit 3, die den elektro-mechanischen Teil des Aggregats 1 bildet, und einer Steuerung oder Regelung 4. Die Antriebseinheit 3 besteht aus einem elektromagnetischen Teil 3a und einem mechanischen Teil 3b. Die Regelung 4 besteht zum einen aus Software 4a, zum anderen aus Hardware 4b, die die Steuer- und/ oder Regelungselektronik sowie Leistungselektronik wie beispielsweise einen Frequenzumrichter umfasst.

Der Regelungselektronik 4 ist eine Solldrehzahl n₀ vorgegeben. Aus der aktuellen Stromaufnahme I und der aktuellen Drehzahl nᵢₛₜ der Antriebseinheit 3 berechnet sie hierzu eine Spannung U die der Leistungselektronik 4b vorgegeben wird, damit diese der Antriebseinheit 3 eine entsprechende elektrische Leistung Pₑₗ, zur Verfügung stellt. Der elektromagnetische Teil 3a der Antriebseinheit 3, der den Stator, Rotor sowie ihre elektromagnetische Kopplung beschreibt, erzeugt aus dem Strom ein mechanisches Drehmoment Mᵢₛₜ. Dieses beschleunigt den Rotor und führt zu einer entsprechenden Drehzahl n der Antriebseinheit 3, was in dem mechanischen Teil 3b des Modells der Antriebseinheit 3 umfasst ist. Mit der Drehzahl nᵢₛₜ wird das auf der Rotorwelle sitzende Pumpenlaufrad des hydraulischen Teils 2 des Pumpenaggregats 1 angetrieben. Das Pumpenaggregat 1 erzeugt dadurch eine Förderhöhe *H*, die in dem Rohrleitungssystem 5 je nach Rohrleitungswiderstand einen mehr oder weniger großen Volumenstrom *Q* erzeugt. Aus der hydraulischen Leistung und den damit verbundenden Verlusten kann ein hydraulisches Moment *M_{hyd}* definiert werden, das dem Motormoment *Mᵢₛₜ* als Bremsmoment entgegenwirkt.

Der prinzipielle Ablauf des erfindungsgemäßen Verfahrens ist in Figur 4 dargestellt. Das Verfahren wird im bestimmungsgemäßen Betrieb des Pumpenaggregats durchgeführt, d.h. wenn das Pumpenaggregat 1 mit einem Rohrleistungssystem 5 verbunden und mit der Solldrehzahl n₀ betrieben wird. Ausgehend von der Vorgabe der Solldrehzahl n₀ in Schritt S1, die manuell vorgegeben sein kann oder aus einer einstellbaren Kennlinienregelung (z.B. Δp-c, Δp-v) oder einer dynamischen Anpassung des Arbeitspunktes resultieren kann, umfasst das erfindungsgemäße Verfahren die drei nacheinander durchzuführenden Schritte, die fortlaufend wiederholt werden können:
- Anregung des Systems, Schritt S3;
- Ermittlung der Systemantwort, Schritt S4;
- Bestimmung der gesuchten hydraulischen Größe respektive des Arbeitspunktes aus der Anregung und der Systemantwort, Schritt S5.

Die zu bestimmende hydraulische Größe ist beispielhaft der Volumenstrom Q des Pumpenaggregats. Aus dem allgemein bekannten physikalisch-mathematischen Zusammenhang zwischen Volumenstrom Q und Förderhöhe H am Pumpenaggregat 1 kann die Förderhöhe H ermittelt werden, so dass der hydraulische Arbeitspunkt [Q, H] des Pumpenaggregats feststeht. Der physikalisch-mathematische Zusammenhang ist durch die Pumpenkennlinie H_{P}(Q,n) ${H}_{p} \left(Q, n\right) = {an}^{2} - bQn - {cQ}^{2}$ und die Rohrnetzparabel H_{R}(Q) ${H}_{R} \left(Q\right) = {dQ}^{2}$ definiert, wobei der stationäre Arbeitspunkt im Schnittpunkt der Pumpenkennlinie und der Rohrnetzparabel liegt, siehe Figur 5. Dort gilt ${H}_{R} \left(Q\right) = {H}_{p} \left(Q, n\right)$

Die Pumpenkennlinie *H_{P}*(*Q*) ist seitens des Herstellers aus der Vermessung des Pumpenaggregats bekannt. Die Parameter a, b, c sind konstante Kenngrößen der Pumpenkennlinie. Die Rohrnetzparabel ist abhängig vom Zustand des mit dem Pumpenaggregat verbundenen Rohrleitungssystems, dessen hydraulischer Widerstand sich in der Steigung d der Rohrnetzparabel ausdrückt. Der hydraulische Widerstand wird durch den Öffnungsgrad der im Rohrleitungssystem befindlichen Ventile weitgehend bestimmt, so dass sich die Steigung d aus der Ventilstellung ergibt.

Die Anregung des Systems erfolgt dadurch, dass die stationäre Solldrehzahl n₀ mit einem Anregungssignal f_{A,n}(t) moduliert wird, so dass sich die von der Pumpenelektronik 4 einzustellende neue Solldrehzahl nₛₒₗₗ aus der Summe der zuvor vorgegebenen Solldrehzahl n₀ und dem Anregungssignal f_{A,n}(t) ergibt: ${n}_{soll} = {n}_{0} + {f}_{A , n} \left(t\right)$

Es kann sich z.B. eine sinusförmige Variation der Drehzahl ergeben, wobei aber auch andere Modulationen denkbar sind. Das Anregungssignal f_{A,n}(t) ist dann beispielsweise ein Sinussignal der Form ${f}_{A , n} \left(t\right) = {n}_{1} sin ωt$ mit der Amplitude *n₁* und der Frequenz *ω* = *2πf.*

Die Amplitude beträgt zwischen 0,1% und 25% der Solldrehzahl n₀ und kann werksseitig eingestellt und fest sein.

Es ist jedoch vorteilhaft, wenn nicht die Drehzahl n, sondern die Förderhöhe H sinusförmig angeregt wird, so dass gilt $H \left(t\right) = {H}_{0} + {f}_{A , H} \left(t\right) = {H}_{0} + {H}_{1} ⋅ sin \left(ωt\right)$ mit der Amplitude *H₁* und der Frequenz *ω* = 2*πf*.

Sofern also nicht eine bestimmte Drehzahlschwankung f_{A,n}(t) sondern vielmehr eine bestimmte Förderhöhenschwankung f_{A,H}(t) erreicht werden soll, beispielsweise ±15cm, welche aber abhängig vom aktuellen Betriebspunkt des Pumpenaggregats 2 ist, d.h. von der aktuellen Drehzahl n=*nᵢₛₜ* und dem aktuell geförderten Volumenstrom Q, so kann vor der Anregung des Systems, Schritt S3 die zur Erreichung der gewünschten Förderhöhenschwankung f_{A,H}(t) erforderliche Drehzahlschwankung f_{A,n}(t), berechnet werden, Schritt S2: $n = {n}_{0} + {f}_{A , n} = \frac{bQ}{2 ⁢ a} + \sqrt{{\left(\frac{bQ}{2 ⁢ a}\right)}^{2} + {n}_{0}^{2} - \frac{{bQn}_{0}}{a} + \frac{{f}_{A , H}}{a}}$

Da der Volumenstrom Q im allgemeinen hier erst durch das erfindungsgemäße Verfahren bestimmt werden soll und somit unbekannt ist, kann Gl. 8 durch die Näherung Q = 0 zu Gl. 9 vereinfacht werden. $n = {n}_{0} + {f}_{A , n} = \sqrt{{n}_{0}^{2} + \frac{{f}_{A , H}}{a}}$

Die Berechnung nach Gleichung Gl. 8 oder 9 kann numerisch in einem Mikroprozessor der Pumpenelektronik 4 oder aber durch eine analoge Schaltung ausgeführt werden, wie sie beispielhaft in Figur 7 als Blockschaltbild dargestellt ist.

Wird das erfindungsgemäße Verfahren immer wieder wiederholt, folgt Schritt S2 auf Schritt S5. Der im Rahmen der Arbeitspunktbestimmung in Schritt S5 ermittelte Volumenstrom *Q* kann dann direkt in Gleichung 8 verwendet werden.

Es ist aber auch möglich, das Anregungssignal ohne Berücksichtigung des Volumenstroms *Q* zu ermitteln, in diesem Fall gilt Gl. 9;

Die Anregungsfrequenz *f* ist so zu bemessen, dass die Förderhöhe *H* trotz der Trägheit des Rotors der Anregungsfunktion f_{A,H} möglichst gut folgt. In dem Ausführungsbeispiel ist eine Frequenz f von 1 Hz verwendet.

Die in Reaktion auf die Anregung folgende Systemantwort manifestiert sich in verschiedenen physikalischen Größen des Pumpenaggregats, sowie auch rein mathematisch in den Modellen, d.h. dem elektrischen Modell 4b, elektromagnetischen Modell 3a, mechanischen Modell 3b und hydraulischen Modell 2 vorliegenden Größen. Es genügt jedoch, eine einzige mechanische oder elektrische Größe des Pumpenaggregats auszuwerten. In dem Ausführungsbeispiel ist als Systemantwort X(t) auf die Modulation die aufgenommene elektrische Leistung *Pₑₗ* (Figuren 1, 2, 3) und, alternativ dazu, das mechanische Drehmoment *Mₘₒₜ* verwendet. Die aufgenommene elektrische Leistung *Pₑₗ* wird gemessen bzw. aus gemessenem Strom und gemessener oder berechneter Spannung ermittelt. Das Drehmoment *Mᵢₛₜ* kann gemessen oder aus dem drehmomentbildenden Strom berechnet werden, der in dem mathematischen elektromagnetischen und mechanischen Modell in der Regelungselektronik 4 für die Durchführung der Regelung oder zur Beobachtung des Systems zur Verfügung steht.

Die Bestimmung der Leistung *Pₑₗ* und/ oder des Drehmoments *Mᵢₛₜ* kann durch Abtastung zu diskreten Zeitpunkten oder kontinuierlich erfolgen, so dass die Systemantwort *X*(t) als eine diskrete oder kontinuierliche Reihe von Messwerten bzw. berechneten Werten vorliegt. Dies ist von Schritt 4 der Figur 4 umfasst. Der Einfachheit halber wird hier nur der Fall der kontinuierlichen Reihe behandelt.

Für die Berechnung des Arbeitspunktes in Schritt S5 wird zunächst der Volumenstrom *Q* ermittelt. Dies erfolgt dadurch, dass die Systemantwort *X*(t) zuerst mit einer periodischen Funktion S(t) multipliziert wird, d.h. das Produkt aus der Systemantwort *X*(t) und dieser periodischen Funktion *S*(t) gebildet wird. Die periodische Funktion S(t) ist in dem vorliegenden Beispiel eine Sinusfunktion S₁(t) = Sₛᵢₙ(t) oder Cosinusfunktion S₂(t) = S_{cos}(t) der Form ${S}_{sin} \left(t\right) = {g}_{1} ⋅ sin \left(k⋅ωt\right)$ oder ${S}_{cos} \left(t\right) = {g}_{2} ⋅ cos \left(k⋅ωt\right)$ wobei g₁, g₂ Skalierungsfaktoren sind und k eine positive ganze Zahl. Die Parameter g₁, g₂ und k können unabhängig voneinander gewählt werden. In dem Beispiel sind g₁ = g₂ = k = 1 gesetzt. Dies verdeutlicht, dass die Funktionen Sₛᵢₙ(t), S_{cos}(t) im einfachsten Fall dieselbe periodische Grundstruktur wie das Anregungssignal f_{A,n}(t), f_{A,H}(t) insbesondere dieselbe Frequenz ω bzw. f haben kann, um das erfindungsgemäße Ergebnis zu erreichen.

Das Produkt aus Systemantwort *X(t)* und der Funktion Sₛᵢₙ(t), S_{cos}(t) wird anschließend über einen Zeitraum T integriert, der der Periodendauer oder einem Vielfachen kₗ der Periodendauer des Anregungssignals entspricht. Dies kann sowohl für die elektrische Größe *X(t)* = *Pₑₗ*(t) als auch für die mechanische Größe *X*(t) = *Mₘₒₜ*(t) erfolgen. Die Integrale *I*(t₀) über das Produkt ergeben sich dann zu: ${I}_{sin} \left({t}_{0}+T\right) = {\int }_{{t}_{0}}^{{t}_{0} + T} X \left(t\right) sin \left(ωt\right) d ⁢ t mit T = \frac{{k}_{I} 2 ⁢ π}{ω}$ ${I}_{cos} \left({t}_{0}+T\right) = {\int }_{{t}_{0}}^{{t}_{0} + T} X \left(t\right) cos \left(ωt\right) d ⁢ t mit T = \frac{{k}_{I} 2 ⁢ π}{ω}$ wobei t₀ den Integrationsbeginn angibt. Durch die Bildung der Integrale *I*(t₀+T) erfolgt eine Auswertung der Systemantwort *X*(t) bei der Anregungsfrequenz *ω* oder einem Vielfachen kₗ der Anregungsfrequenz *ω* über eine oder mehrere Perioden 2π/ω.

Gleichzeitig erfolgt die Auswertung zu einem Zeitpunkt, bei dem vom Pumpenaggregat 1 ein bestimmter Volumenstrom Q bei einer bestimmten Drehzahl n₀ gefördert wird, was durch den aktuellen Zustand des Rohrleitungssystems, d.h. die aktuell gültige Rohrnetzparabel bedingt ist. Dies bedeutet, dass jedem berechneten Integralwert *I*(*t₀*+T) ein bestimmter Volumenstromwert bei einer bestimmten Drehzahl zugeordnet ist.

Aus diesem Grunde muss das Pumpenaggregat, wie dies auch bisher nach dem Stand der Technik durchgeführt wurde, herstellerseitig an einem Hydraulikprüfstand vermessen werden, sofern der Zusammenhang nicht bekannt ist. Gemäß der Erfindung wird jedoch nicht oder nicht nur der Zusammenhang zwischen der gesuchten hydraulischen Größe *Q*, der Drehzahl *n* und der elektrischen oder mechanischen Größe *Pₑₗ, Mᵢₛₜ* vermessen und als Kennlinienfeld als Verknüpfung der hydraulischen Größe Q einerseits mit der mechanischen oder elektrischen Größe *Mᵢₛₜ, Pₑₗ* andererseits in der Art einer Tabelle oder Formel in der Pumpenelektronik 4 hinterlegt. Vielmehr wird der Zusammenhang zwischen Istdrehzahl *nᵢₛₜ,* Volumenstrom Q und einem der oben genannten Integrale *I*(t₀+T) ermittelt. Hierzu wird herstellerseitig an einem Hydraulikprüfstand bei einer Anzahl, insbesondere Vielzahl vorgegebener Solldrehzahlen n₀ zu einer Anzahl, insbesondere Vielzahl gemessener Volumenströme Q jeweils das Integral *I*(t₀+T) berechnet, das sich infolge der Anregung des Systems mit dem Anregungssignal f_{A,n}(t), f_{A,H}(t) aus dem Produkt aus Systemantwort *X*(t) und der Sinus- oder Cosinusfunktion Sₛᵢₙ(t), S_{cos}(t) ergibt. Man kann dann das Integral *I*(t₀+T) in Abhängigkeit der Drehzahl nᵢₛₜ über dem Volumenstrom Q darstellen, d.h. als *I*(Q, n).

Figur 2 zeigt vier Kurven für das Integral *I*(Q) für die Drehzahlen n₀ = 1350 rpm, 2415 rpm, 2880 rpm und 3540 rpm (von unten nach oben), wobei hier die elektrische Leistung *Pₑₗ* als Systemantwort *X(t)* untersucht und mit einer Sinusfunktion Sₛᵢₙ(t) multipliziert wurde. Es wird deutlich, dass die Simulationskurven in Figur 2 im Gegensatz zu den Leistungskurven in Figur 1 einen eindeutigen Zusammenhang zwischen dem Volumenstrom und dem Integral beschreiben, da die Kurven über den gesamten Volumenstrombereich monoton steigen. Dies ermöglicht es, im bestimmungsgemäßen Betrieb des Pumpenaggregats 1 zu einem berechneten Integralwert *I*(t₀+T) aus dem am Prüfstand ermittelten Zusammenhang *I*(Q) den aktuell geförderten Volumenstrom Q zu ermitteln. Aus diesem kann dann auch die Förderhöhe H berechnet werden, z.B. mittels Gleichung Gl. 1.

Aus dem Wert des Integrals wird folglich unter Verwendung des Zusammenhangs der Wert der ersten hydraulischen Größe, der Volumenstrom Q ermittelt.

Zur Ermittlung des Volumenstroms Q aus den am Prüfstand bestimmten Werten *I*(t₀+T), n₀, *Q* werden diese Werte miteinander verknüpft und in der Pumpensteuerung 4 hinterlegt. Die Verknüpfung erfolgt in Gestalt einer Tabelle, die bei den verwendeten Drehzahlen n₀ einer Vielzahl von Integralwerten *I*(t₀+T) jeweils einen Wert der gesuchten hydraulischen Größe *Q* zuordnet. Im Betrieb des Pumpenaggregats 1 muss dann zu einem berechneten Integralwert *I*(t₀+T), lediglich der diesem Wert zugeordnete Volumenstromwert *Q* aus der Tabelle extrahiert werden. Sofern ein berechneter Integralwert *I*(t₀+T) vorliegt, der zwischen zwei in der Tabelle vorhandenen Integralwerten *I*(t₀+T) liegt, kann in bekannter Weise zwischen den diesen beiden tabellarischen Integralwerten *I*(Q) zugeordneten Volumenstromwerten Q interpoliert werden.

Alternativ oder zusätzlich zu der tabellarischen Verknüpfung kann herstellerseitig aus den am Prüfstand ermittelten Werten für jede verwendete Drehzahl n₀ eine einzelne oder für alle Drehzahlen eine globale mathematische Funktion (z.B. ein Polynom) bestimmt werden, die eine Kennlinie oder im Falle der globalen Funktion ein Kennlinienfeld beschreibt, auf der/ dem alle gemessenen Werte liegen. Im Falle der Verwendung mehrerer Funktionen, die für jeweils eine Drehzahl gültig sind, muss dann lediglich die aktuell gültige Funktion ermittelt und der berechnete Integralwert eingesetzt werden, um den entsprechenden Wert der hydraulischen Größe, d.h. den Volumenstromwert zu erhalten. Wird eine globale Funktion für die Beschreibung des gesamten Kennlinienfeldes verwendet, kann in diese Gleichung die Drehzahl und der berechnete Integralwert direkt eingesetzt werden, um den entsprechenden Wert der hydraulischen Größe zu erhalten.

Figur 3 zeigt vier Simulationskurven für das Integral *I*(Q) für die selben Drehzahlen wie in Figur 2, wobei auch hier die elektrische Leistung *Pₑₗ* als Systemantwort *X(t)* untersucht, jedoch mit einer Cosinusfunktion S_{cos}(t) multipliziert wurde. Es zeigt sich, dass die Simulationskurven in Figur 3 wie die Leistungskurven in Figur 1 keinen eindeutigen Zusammenhang zwischen dem Volumenstrom Q und dem Integral *I*(t₀+T), beschreiben, da die Kurven bei zunehmendem Volumenstrom Q zunächst fallen, dann jedoch wieder steigen. Die Simulationskurven in Figur 3 lassen jedoch eine Besonderheit erkennen, die darin besteht, dass das berechnete Integral *I*(t₀+T). dort den Wert null besitzt, wo die zugehörige Leistungskennlinie (siehe Figur 1) ihr Maximum besitzt. In der Simulation wechselt das Cosinus-Signal das Vorzeichen exakt im Scheitelpunkt der Leistungskennlinie, so dass hier das Vorzeichen dieses Signals auch für eine Identifizierung des Betriebspunktes, d.h. rechts oder links des Scheitelpunktes der Leistungskennlinie, dienen kann.

Diese Erkenntnis ermöglicht es, im bestimmungsgemäßen Betrieb des Pumpenaggregats 1 anhand eines Schwellwertes, bei einem Schwellwert 0 also anhand des Vorzeichens des berechneten Integrals *I*(t₀+T) entscheiden zu können, welcher der beiden im nichteindeutigen Bereich der Leistungskennlinie (siehe Figur 1) einer bestimmten Leistungsaufnahme zugeordnete Volumenstromwerte Q1, Q2 der Richtige ist. So kann bei negativem Vorzeichen des Integrals *I*(t₀+T), der kleinere Volumenstromwert Q1 und bei positivem Vorzeichen der größere Volumenstromwert Q2 verwendet werden.

Sofern diese Variante des erfindungsgemäßen Verfahrens zum Einsatz kommen soll, erübrigt es sich, herstellerseitig am Hydraulikprüfstand zu verschiedenen Drehzahlen den Volumenstrom und den diesem zugeordneten Integralwert zu ermitteln. Vielmehr genügt es, wie im Stand der Technik das Leistungskennfeld zu vermessen und den Schwellwert zu ermitteln und als Tabelle oder wenigstens eine Leistungskennliniengleichung in der Pumpenelektronik 4 zu hinterlegen. Die Tabelle oder wenigstens eine Funktion ordnet dann zu einer bestimmten Drehzahl den Werten der hydraulischen Größe jeweils einen Wert der mechanischen oder elektrischen Größe zu.

Im bestimmungsgemäßen Betrieb des Pumpenaggregats kann dann aus dem Vorzeichen des Integrals *I*(t₀+T) aus der Systemantwort *X(t)* und der Cosinusfunktion S_{cos}(t) entschieden werden, welcher Teil der Tabelle bzw. welcher Wertebereich der Gleichung auszuwerten ist. So wird für *I*(t₀+T), < 0 der in Bezug zum Maximalwert der Leistung *Pₑₗ* linke Teil der Leistungskennlinie berücksichtigt. Entsprechend wird für *I*(t₀+T), > 0 der in Bezug zum Maximalwert der Leistung *Pₑₗ* rechte Teil der Leistungskennlinie berücksichtigt.

Zur weiteren Verbesserung des Verfahrens kann während der Berechnung des Integrals *I*(t₀+T) mindestens ein weiteres Integral *I*(t₁+T), aus dem Produkt aus der Systemantwort *X(t)* und der Funktion *S*(*t*) über denselben Integrationszeitraum T berechnet werden, wobei der Integrationsbeginn t₁ des weiteren Integrals zeitlich um die Verschiebung t₁-t₀ versetzt zum Integrationsbeginn t₀ des ersten Integrals *I*(*t*₀+T) liegt, Die berechneten Werte der Integrale *I*(t₀+T),, *I*(t₁+T), werden dann zu einem Wert gemittelt.

Die Berechnung der Integrale über einen endlichen Integrationszeitraum bedeutet, dass aus der Systemantwort *X*(*t*) jeweils eine Reihe von Werten herausgeschnitten wird, die dann ein "Fenster" der Systemantwort darstellen. Im Falle des zeitlichen Versatzes des Integrationsbeginns des weiteren Integrals zum ersten Integral überlappen sich die entsprechend ausgeschnittenen Fenster.

Figuren 8 und 9 zeigen analog zu den Figuren 2 und 3 eine grafische Visualisierung der Verknüpfung des Volumenstroms Q als erste hydraulische Größe mit der Istdrehzahl als mechanische Größe für vier verschiedenen Drehzahlen, wobei in Figur 8 die Amplitude |n₁| der Istdrehzahl in Umdrehungen pro Minute und in Figur 9 die Phase φ(n₁) in Grad angegeben ist. Die Verknüpfungen sind jeweils durch vier Kurven gegeben, die, von oben nach unten gesehen, den unangeregten Drehzahlen n₀ = 1500 rpm, n₀ = 2000rpm, n₀ = 2500 rpm und n₀ = 3000rpm zugeordnet sind. Die zu oberste Kurve gehört entsprechend zur Drehzahl 1500rpm, die zu unterste zur Drehzahl 3000rpm.

Angeregt wurde in den Fällen der Figuren 8 und 9 die Solldrehzahl nₛₒₗₗ, indem auf eine statische Solldrehzahl ein periodisches Signal aufmoduliert wurde. Die Istdrehzahl nᵢₛₜ ergibt sich dann unter Vernachlässigung von Störungen aus der Summe der mittleren Drehzahl n₀ und dem periodischen Anteils n₁(t). Die Phase φ(n₁) in Figur 9 ist bezogen auf das Anregungssignal und stellt somit quasi eine Phasenverschiebung dar. Die in den Figuren 8 und 9 dargestellten Werte werden werksseitig vermessen und als Tabelle oder mathematische Funktion in der Steuerung des Pumpenaggregats hinterlegt.

Es wird hier deutlich, dass die Amplitude |n₁| und die Phase φ(n₁) für jede Drehzahl über dem Volumenstrom eindeutig ist. So kann dann für eine bestimmte Betriebsdrehzahl, die der Pumpensteuerung bekannt ist, nach Ermittlung der Amplitude |n₁| oder der Phase φ(n₁) der angeregten Istdrehzahl derjenige Volumenstrom Q ermittelt werden, der bei der vorliegenden mittleren Betriebsdrehzahl n₀ der ermittelten Amplitude |n₁| oder der Phase φ(n₁) zugeordnet ist. So läge z.B. bei Betriebsdrehzahl 2500rpm und einer Amplitude von 120rpm ein Volumenstrom von 6 m³/h vor.

Das hier vorgestellte Verfahren ermöglicht es, auf einfache Weise während des Betriebs des Pumpenaggregats und ohne Verwendung eines entsprechenden Sensors eine hydraulische Größe, z.B. den Volumenstrom zu bestimmen.

Dabei wird eine zweite hydraulische Größe, z.B. die Förderhöhe, moduliert, insbesondere zur Schwingung angeregt wird, was beispielsweise durch Modulation der Solldrehzahl oder des Motordrehmoments als Stellgröße des Pumpenaggregats erfolgen kann.

Die Bestimmung der Systemantwort, z.B. der Istdrehzahl, des vom Pumpenaggregats abgegebenen Drehmoments oder der elektrischen Leistung, und deren Auswertung durch Bestimmung von Amplitude oder Phasenlage des Wechselanteils der Systemantwort oder durch Multiplikation mit einer Funktion gleicher Frequenz wie die Anregung und Integration des erhaltenen Produkts, werden Werte erhalten, die einen mathematisch eindeutigen Zusammenhang mit der gesuchten hydraulischen Größe besitzen. Durch die Auswertung dieses, in der Pumpenelektronik des Pumpenaggregats zu hinterlegenden Zusammengangs, lässt sich dann der Wert der gesuchten hydraulischen Größe bestimmen.

## Patentansprüche

1. Verfahren zur Bestimmung einer ersten hydraulischen Größe (*Q*) eines bei einer vorgebbaren Drehzahl (no) betriebenen Pumpenaggregats (1) aus einer mechanischen oder elektrischen Größe (*Mᵢₛₜ, Pₑₗ, nᵢₛₜ*) durch Auswertung einer Verknüpfung der hydraulischen Größe (*Q*) mit der mechanischen oder elektrischen Größe (*Mᵢₛₜ, P*_{*e*l}*, nᵢₛₜ*), **dadurch gekennzeichnet, dass** eine Stellgröße (nₛₒₗₗ) des Pumpenaggregats (1) derart mit einem periodischen Anregungssignal (f_{A,n}(t), f_{A,H}(t)) einer bestimmten Frequenz (f) beaufschlagt wird, dass eine zweite hydraulische Größe (*H*, Δ*p*) moduliert wird, und dass aus der mechanischen oder elektrischen Größe (M*ᵢₛₜ*(t), Pₑₗ(t), nᵢₛₜ(t)) als Systemantwort (*X*(t)) auf das Anregungssignal (f_{A,n}(t), f_{A,H}(t)) unter Verwendung der Verknüpfung der aktuelle Wert der ersten hydraulischen Größe (*Q*) ermittelt wird.

2. Verfahren nach Anspruch 1, **dadurch gekennzeichnet, dass** aus der Amplitude und / oder der Phasenlage des Wechselanteils der mechanischen oder elektrischen Größe (M*ᵢₛₜ*(t), Pₑₗ(t), nᵢₛₜ(t)), insbesondere gegenüber dem Anregungssignal (f_{A,n}(t), f_{A,H}(t)), unter Verwendung der Verknüpfung der aktuelle Wert der ersten hydraulische Größe (Q) ermittelt wird.

3. Verfahren nach Anspruch 2, **dadurch gekennzeichnet, dass** die Verknüpfung durch eine Tabelle oder wenigstens eine mathematische Funktion gegeben ist, die zu einer bestimmten Drehzahl (n*ᵢₛₜ*) oder einer Vielzahl von Drehzahlen (n*ᵢₛₜ*) jedem Wert oder einer Anzahl von Werten der ersten hydraulischen Größe (Q) einen Amplitudenwert (|*n₁*|) oder Phasenwert (*φ(n₁)*) des Wechselanteils zuordnet.

4. Verfahren nach Anspruch 1, **dadurch gekennzeichnet, dass** das Produkt aus der Systemantwort (*X(t)*) und einer periodischen Funktion (S(t)) der gleichen oder eines Vielfachen der Frequenz (f) des Anregungssignals oder das Produkt aus der Systemantwort (*X(t)*) und dem Wechselanteil der mechanischen oder elektrischen Größe des Pumpenaggregats (1) gebildet, und das Integral (*I*(to+T)) dieses Produkts über einen vorgegebenen Integrationszeitraum (T) berechnet wird, und dass aus dem Wert des Integrals (*I*(t₀+T)) unter Verwendung der Verknüpfung der Wert der ersten hydraulischen Größe (*Q*) ermittelt wird.

5. Verfahren nach Anspruch 4, **dadurch gekennzeichnet, dass** die Verknüpfung durch eine Tabelle oder wenigstens eine mathematische Funktion gegeben ist, die zu einer bestimmten Drehzahl (n*ᵢₛₜ*) oder einer Vielzahl von Drehzahlen (nᵢₛₜ) jedem Wert oder einer Anzahl von Werten der ersten hydraulischen Größe (*Q*) jeweils einen Wert des Integrals (*I*(to+T)) zuordnet.

6. Verfahren nach Anspruch 5, **dadurch gekennzeichnet, dass** die periodische Funktion (S(t)) eine Sinusfunktion (S₁(t)) ist und aus der Tabelle oder der mathematischen Funktion ein Wert der ersten hydraulischen Größe (*Q*) ermittelt wird, der dem berechneten Wert des Integrals (*I*(to+T)) in der Tabelle zugeordnet ist oder durch die mathematische Funktion zugeordnet wird.

7. Verfahren nach Anspruch 4, **dadurch gekennzeichnet, dass** die Verknüpfung durch eine Tabelle oder wenigstens eine mathematische Funktion gegeben ist, die zu einer bestimmten Drehzahl (n*ᵢₛₜ*) oder einer Vielzahl von Drehzahlen (nᵢₛₜ) jedem Wert der ersten hydraulischen Größe (*Q*) einen Wert der mechanischen oder elektrischen Größe (Mᵢₛₜ, Pₑₗ) zuordnet und die periodische Funktion (S(t)) eine Cosinusfunktion (S₂(t)) ist und der Wert oder das Vorzeichen des berechneten Werts des Integrals (*I*(to+T)) zur Unterscheidung verwendet wird, welcher Teil der Tabelle oder welcher Wertebereich der mathematischen Funktion zur Bestimmung des Wertes der ersten hydraulischen Größe (*Q*) für den aktuellen Betriebspunkt gültig ist.

8. Verfahren nach einem der vorherigen Ansprüche , **dadurch gekennzeichnet, dass** die Stellgröße eine Solldrehzahl (nₛₒₗₗ) oder ein Solldrehmoment des Pumpenaggregats (1) ist.

9. Verfahren nach einem der vorherigen Ansprüche, **dadurch gekennzeichnet, dass** die erste hydraulische Größe (*Q*) der Volumenstrom (*Q*) des Pumpenaggregats (1) ist.

10. Verfahren nach einem der vorherigen Ansprüche, **dadurch gekennzeichnet, dass** die zweite hydraulische Größe (*H*) die Förderhöhe (*H*) oder der Differenzdruck (Δ*p*) des Pumpenaggregats (1) ist.

11. Verfahren nach einem der vorherigen Ansprüche, **dadurch gekennzeichnet, dass** die mechanische Größe das vom Pumpenaggregat abgegebene Drehmoment (*Mᵢₛₜ*) oder die Istdrehzahl (nᵢₛₜ) des Pumpenaggregats (1) ist.

12. Verfahren nach einem der vorherigen Ansprüche, **dadurch gekennzeichnet, dass** die elektrische Größe die vom Pumpenaggregat (1) aufgenommene elektrische Leistung (*Pₑₗ*) oder der Strom ist.

13. Verfahren nach einem der vorherigen Ansprüche, **dadurch gekennzeichnet, dass** das Anregungssignal (f_{A,n}(t) f_{A,H}(t)) ein Sinussignal oder ein eine Sinusfunktion enthaltendes Signal ist.

14. Verfahren nach einem der vorherigen Ansprüche, **dadurch gekennzeichnet, dass** die Frequenz (ω) des Anregungssignals (f_{A,n}(t), f_{A,H}(t)) zwischen 0,01Hz und 100 Hz liegt.

15. Verfahren nach einem der vorherigen Ansprüche, **dadurch gekennzeichnet, dass** die Amplitude (n₁) des Anregungssignals (f_{A,n}(t), f_{A,H}(t)) kleiner als 25% des Drehzahlsollwerts (no) einer Drehzahlregelung des Pumpenaggregats (1) ist, insbesondere zwischen 0,1% und 25% des Drehzahlsollwerts (no) beträgt.

16. Verfahren nach einem der vorherigen Ansprüche, **dadurch gekennzeichnet, dass** die Amplitude (n₁) des Anregungssignals (f_{A}(t)) aus einer gewünschten Förderhöhenschwankung (f_{A,H})) mit Hilfe einer den Zusammenhang zwischen der Istdrehzahl (n*ᵢₛₜ*) und der Förderhöhe (*H*) am Pumpenaggregat (1) beschreibenden mathematischen Gleichung berechnet wird.

17. Verfahren nach Anspruch 4 oder einem der auf Anspruch 4 rückbezogenen Ansprüche 5 bis 16, **dadurch gekennzeichnet, dass** der Integrationszeitraum (T) eine Periode oder ein Vielfaches (kₗ) der Periode (2π/*ω*) des Anregungssignals (f_{A,n}(t), f_{A,H}(t)) beträgt.

18. Verfahren nach Anspruch 4 oder einem der auf Anspruch 4 rückbezogenen Ansprüche 5 bis 17, **dadurch gekennzeichnet, dass** die Integration während der Modulation der zweiten hydraulischen Größe (H), insbesondere der Solldrehzahl (*n*ₛₒₗₗ) durchgeführt wird.

19. Verfahren nach Anspruch 4 oder einem der auf Anspruch 4 rückbezogenen Ansprüche 5 bis 18, **dadurch gekennzeichnet, dass** während der Berechnung des Integrals (/(to+T)) mindestens ein weiteres Integral aus dem Produkt aus der Systemantwort (*X(T)*) und der periodischen Funktion (*S(t)*) oder des Wechselanteils des Istdrehmoments (Mₘₒₜ) oder der Istdrehzahl (n) des Pumpenaggregats (1) über denselben Integrationszeitraum (T) berechnet wird, wobei der Integrationsbeginn des weiteren Integrals zeitlich versetzt zum Integrationsbeginn (t₀) des ersten Integrals (*I*(t₀+T)) liegt, und dass die berechneten Werte der Integrale zu einem Wert gemittelt werden.

20. Verfahren nach Anspruch 4 oder einem der auf Anspruch 4 rückbezogenen Ansprüche 5 bis 19, **dadurch gekennzeichnet, dass** die Werte der Systemantwort (*X(t)*) zu Beginn (t₀) und zum Ende des Integrationszeitraumes (T) ermittelt und daraus eine vorzugsweise lineare Änderung der Systemantwort (*X(t)*) pro Zeit ermittelt wird, wobei diese Änderung dann von allen im Integrationszeitraum (T) ermittelten Werten der Systemantwort (*X(t)*) subtrahiert und erst dann das Integral (*I(t*₀+*T)*) gebildet wird.

21. Pumpenelektronik zur Steuerung und/ oder Regelung der Solldrehzahl eines Pumpenaggregats (1), **dadurch gekennzeichnet, dass** sie zur Durchführung des Verfahrens nach einem der Ansprüche 1 bis 20 eingerichtet ist.

22. Pumpenaggregat aufweisend eine Pumpenelektronik nach Anspruch 21.

## Claims

1. Method for determining a first hydraulic variable (Q) of a pump unit (1) operated at a predeterminable rotational speed (n₀) from a mechanical or electrical variable (Mᵢₛₜ, Pₑₗ, nᵢₛₜ) by evaluating a relationship of the hydraulic variable (Q) with the mechanical or electrical variable (Mᵢₛₜ, Pₑₗ, nᵢₛₜ), **characterized in that** a control variable (nₛₒₗₗ) of the pump unit (1) is superimposed with a periodic excitation signal (f_{A,n}(t), f_{A,H}(t)) of a specific frequency (f) such that a second hydraulic variable (H, Δp) is modulated, and **in that** the current value of the first hydraulic variable (Q) is determined from the mechanical or electrical variable (Mᵢₛₜ, Pₑₗ, nᵢₛₜ) as system response (X(t)) to the excitation signal (f_{A,n}(t), f_{A,H}(t)) using the relationship.

2. Method according to claim 1, **characterized in that** using the relationship the current value of the first hydraulic variable (Q) is determined from the amplitude and/or the phase position of the alternating component of the mechanical or electrical variable (Mᵢₛₜ, Pₑₗ, nᵢₛₜ), in particular with respect to the excitation signal (f_{A,n}(t), f_{A,H}(t)).

3. Method according to claim 2, **characterized in that** the relationship is given by a table or at least one mathematical function which, for a specific rotational speed (nᵢₛₜ) or a multiplicity of rotational speeds (nᵢₛₜ), assigns to each value or number of values of the first hydraulic variable (Q) an amplitude value (|n₁|) or phase value (φ(n1)) of the alternating component.

4. Method according to claim 1, **characterized in that** the product from the system response (X(t)) and a periodic function (S(t)) of the same or a multiple of the frequency (f) of the excitation signal is formed, or the product from the system response (X(t)) and the alternating component of the mechanical or electrical variable of the pump unit (1) is formed, and the integral (I(t_{0+T})) of this product is calculated over a predetermined integration time (T), and **in that** the value of the first hydraulic variable (Q) is determined from the value of the integral (I(t_{0+T})) using the relationship.

5. Method according to claim 4, **characterized in that** the relationship is given by a table or at least one mathematical function which, for a specific rotational speed (nᵢₛₜ) or a multiplicity of rotational speeds (nᵢₛₜ), assigns a value of the integral (I(t_{0+T})) to each value or a number of values of the first hydraulic variable (Q).

6. Method according to claim 5, **characterized in that** the periodic function (S(t)) is a sine function (S₁(t)) and a value of the first hydraulic variable (Q) is determined from the table or the mathematical function, which value is assigned to the calculated value of the integral (I(t_{0+T})) in the table or is assigned by the mathematical function.

7. A method according to claim 4, **characterized in that** the relationship is given by a table or at least one mathematical function which, for a specific rotational speed (nᵢₛₜ) or a multiplicity of rotational speeds (nᵢₛₜ), assigns to each value of the first hydraulic variable (Q) a value of the mechanical or electrical variable (Mᵢₛₜ, Pₑₗ) and the periodic function (S(t)) is a cosine function (S₂(t)) and the value or sign of the calculated value of the integral (I(t_{0+T})) is used to distinguish which part of the table or which value range of the mathematical function is valid for the current operating point, in order to determine the value of the first hydraulic variable (Q).

8. Method according to one of the previous claims, **characterized in that** the control variable is a set speed (nₛₒₗₗ) or a set torque of the pump unit (1).

9. Method according to one of the previous claims, **characterized in that** the first hydraulic variable (Q) is the volume flow (Q) of the pump unit (1).

10. Method according to one of the previous claims, **characterized in that** the second hydraulic variable (H) is the delivery head (H) or the differential pressure (Δp) of the pump unit (1).

11. Method according to one of the preceding claims, **characterized in that** the mechanical variable is the torque (Mᵢₛₜ) delivered by the pump unit or the actual speed (nᵢₛₜ) of the pump unit (1).

12. Method according to one of the previous claims, **characterized in that** the electrical variable is the electrical power (Pₑₗ) consumed by the pump unit (1) or the current.

13. Method according to one of the previous claims, **characterized in that** the excitation signal (f_{A,n}(t) f_{A,H}(t)) is a sinusoidal signal or a signal containing a sinusoidal function.

14. Method according to one of the previous claims, **characterized in that** the frequency (ω) of the excitation signal (f_{A,n}(t), f_{A,H}(t)) is between 0.01Hz and 100 Hz.

15. Method according to one of the preceding claims, **characterized in that** the amplitude (ni) of the excitation signal (f_{A,n}(t), f_{A,H}(t)) is smaller than 25% of the speed set point (no) of a speed control of the pump unit (1), in particular is between 0.1% and 25% of the speed set point (no).

16. Method according to one of the preceding claims, **characterized in that** the amplitude (n₁) of the excitation signal (f_{A}(t)) is calculated from a desired delivery head variation (f_{A,H})) with the aid of a mathematical equation describing the relationship between the actual rotational speed (nᵢₛₜ) and the delivery head (H) at the pump unit (1).

17. Method according to claim 4 or one of the claims 5 to 16 which are referred back to claim 4, **characterized in that** the integration time (T) is a period or a multiple (kₗ) of the period (2π/ω) of the excitation signal (f_{A,n}(t), f_{A,H}(t)).

18. Method according to claim 4 or one of the claims 5 to 17 which are referred back to claim 4, **characterized in that** the integration is carried out during the modulation of the second hydraulic variable (H), in particular the set speed (nₛₒₗₗ).

19. Method according to claim 4 or one of the claims 5 to 18 which are referred back to claim 4, **characterized in that,** during the calculation of the integral (I(t_{0+T})), at least one further integral is calculated from the product of the system response (X(T)) and the periodic function (S(t)) or the alternating component of the actual torque (Mₘₒₜ) or the actual speed (n) of the pump unit (1) over the same integration time (T), wherein the start of integration of the further integral is offset in time from the start of integration (t₀) of the first integral (I(t_{0+T})), and **in that** the calculated values of the integrals are averaged to form one value.

20. Method according to claim 4 or one of the claims 5 to 19 which are referred back to claim 4, **characterized in that** the values of the system response (X(t)) are determined at the beginning (t₀) and at the end of the integration time (T) and a change in the system response (X(t)) per time is determined therefrom, the change being preferably linear, wherein this change then being subtracted from all the values of the system response (X(t)) determined in the integration time (T), and only after that the integral (I(t_{0+T})) is formed.

21. Pump electronics for controlling and/or regulating the set speed of a pump unit (1), **characterized in that** it is configured to carry out the method according to one of claims 1 to 20.

22. Pump unit comprising a pump electronics according to claim 21.

## Revendications

1. Procédé de détermination d'une première grandeur hydraulique (Q) d'une unité de pompe (1) fonctionnant à une vitesse de rotation (n₀) prédéfinissable à partir d'une grandeur mécanique ou électrique (Mᵢₛₜ, Pₑₗ, nᵢₛₜ) en évaluant une relation de la grandeur hydraulique (Q) avec la grandeur mécanique ou électrique (Mᵢₛₜ, Pₑₗ, nᵢₛₜ), **caractérisé en ce que** l'on ajoute à une grandeur de commande (nₛₒₗₗ) de l'unité de pompe (1) un signal périodique (f_{A,n}(t), f_{A,H}(t)) d'une fréquence spécifique (f) telle qu'une seconde grandeur hydraulique (H, Δp) soit modulée, et **en ce que**, en utilisant la relation, la valeur actuelle de la première grandeur hydraulique (Q) est déterminée à partir de la grandeur mécanique ou électrique (Mᵢₛₜ, Pₑₗ, nᵢₛₜ) comme réponse du système (X(t)) au signal d'excitation (f_{A,n}(t), f_{A,H}(t)).

2. Procédé selon la revendication 1, **caractérisé en ce que** la valeur actuelle de la première grandeur hydraulique (Q) est déterminée, en utilisant la relation, à partir de l'amplitude et/ou de la position de phase de la composante alternative de la grandeur mécanique ou électrique (Mᵢₛₜ, Pₑₗ, nᵢₛₜ), en particulier par rapport au signal d'excitation (f_{A,n}(t), f_{A,H}(t)).

3. Procédé selon la revendication 2, **caractérisé en ce que** la relation est donnée par un tableau ou au moins une fonction mathématique qui, pour une vitesse de rotation spécifique (nᵢₛₜ) ou une multiplicité de vitesses de rotation (nᵢₛₜ), attribue à chaque valeur ou nombre de valeurs de la première grandeur hydraulique (Q) une valeur d'amplitude (|n₁|) ou de phase ((n₁)) du composant alternatif.

4. Procédé selon la revendication 1, **caractérisé en ce que** le produit de la réponse du système (X(t)) et une fonction périodique (S(t)) identique ou multiple de la fréquence (f) du signal d'excitation est formé, ou le produit de la réponse du système (X(t)) et de la composante alternative de la grandeur mécanique ou électrique de l'unité de pompe (1) est formé, et l'intégrale (I(t_{0+T})) de ce produit est calculée sur un temps d'intégration (T) prédéterminé, et **en ce que**, en utilisant la relation, la valeur de la première grandeur hydraulique (Q) est déterminée à partir de la valeur de l'intégrale (I(t_{0+T})).

5. Procédé selon la revendication 4, **caractérisé en ce que** la relation est donnée par un tableau ou au moins une fonction mathématique qui, pour une vitesse de rotation spécifique (nᵢₛₜ) ou une multiplicité de vitesses de rotation (nᵢₛₜ), attribue une valeur de l'intégrale (I(t_{0+T})) à chaque valeur ou plusieurs valeurs de la première grandeur hydraulique (Q).

6. Procédé selon la revendication 5, **caractérisé en ce que** la fonction périodique (S(t)) est une fonction sinusoïdale (S₁(t)) et une valeur de la première grandeur hydraulique (Q) est déterminée à partir du tableau ou de la fonction mathématique, laquelle valeur est affectée à la valeur calculée de l'intégrale (I(t_{0+T})) dans le tableau ou est affectée par la fonction mathématique.

7. Procédé selon la revendication 4, **caractérisé en ce que** la relation est donnée par un tableau ou au moins une fonction mathématique qui, pour une vitesse de rotation spécifique (nᵢₛₜ) ou une multiplicité de vitesses de rotation (nᵢₛₜ), attribue à chaque valeur de la première grandeur hydraulique (Q) une valeur de la grandeur mécanique ou électrique (Mᵢₛₜ, Pₑₗ) et la fonction périodique (S(t)) est une fonction cosinus (S₂(t)) et la valeur ou le signe de la valeur calculée de l'intégrale (I(t_{0+T})) est utilisé pour distinguer quelle partie du tableau ou quelle plage de valeurs de la fonction mathématique est valable pour le point de fonctionnement actuel, afin de déterminer la valeur de la première grandeur hydraulique (Q).

8. Procédé selon l'une des revendications précédentes, **caractérisé en ce que** la grandeur de commande est une vitesse de rotation prescrit (nₛₒₗₗ) ou un couple (Mᵢₛₜ) prescrit de l'unité de pompe (1).

9. Procédé selon l'une des revendications précédentes, **caractérisé en ce que** la première grandeur hydraulique (Q) est le débit volumique (Q) de l'unité de pompe (1).

10. Procédé selon l'une des revendications précédentes, **caractérisé en ce que** la deuxième grandeur hydraulique (H) est la hauteur manométrique (H) ou la pression différentielle (Δp) de l'unité de pompe (1).

11. Procédé selon l'une des revendications précédentes, **caractérisé en ce que** la grandeur mécanique est le couple (Mᵢₛₜ) délivré par l'unité de pompage ou la vitesse actuelle (nᵢₛₜ) de l'unité de pompe (1).

12. Procédé selon l'une des revendications précédentes, **caractérisé en ce que** la grandeur électrique est la puissance électrique (Pₑₗ) consommée par l'unité de pompe (1) ou le courant.

13. Procédé selon l'une des revendications précédentes, **caractérisé en ce que** le signal d'excitation (f_{A,n}(t) f_{A,H}(t)) est un signal sinusoïdal ou un signal contenant une fonction sinusoïdale.

14. Procédé selon l'une des revendications précédentes, **caractérisé en ce que** la fréquence (ω) du signal d'excitation (f_{A,n}(t), f_{A,H}(t)) est comprise entre 0,01Hz et 100 Hz.

15. Procédé selon l'une des revendications précédentes, **caractérisé en ce que** l'amplitude (n₁) du signal d'excitation (f_{A,n}(t), f_{A,H}(t)) est inférieure à 25% de la consigne de vitesse de rotation (no) d'une régulation de vitesse de l'unité de pompe (1), notamment entre 0,1% et 25% de la consigne de vitesse de rotation (n₀).

16. Procédé selon l'une des revendications précédentes, **caractérisé en ce que** l'amplitude (n₁) du signal d'excitation (f_{A}(t)) est calculée à partir d'une variation souhaitée de la hauteur manométrique (f_{A,H}) à l'aide d'une équation mathématique décrivant la relation entre la vitesse de rotation actuelle (nᵢₛₜ) et la hauteur manométrique (H) de l'unité de pompe (1).

17. Procédé selon la revendication 4 ou l'une des revendications 5 à 16 qui sont renvoyées à la revendication 4, **caractérisé en ce que** le temps d'intégration (T) est une période ou un multiple (kₗ) de la période (2π/ω) du signal d'excitation (f_{A,n}(t), f_{A,H}(t)).

18. Procédé selon la revendication 4 ou l'une des revendications 5 à 17 qui sont renvoyées à la revendication 4, **caractérisé en ce que** l'intégration s'effectue lors de la modulation de la deuxième grandeur hydraulique (H), en particulier la vitesse de rotation prescrit (nₛₒₗₗ).

19. Procédé selon la revendication 4 ou l'une des revendications 5 à 18 qui sont renvoyées à la revendication 4, **caractérisé en ce que,** pendant le calcul de l'intégrale (I(t_{0+T})), au moins une autre intégrale est calculée à partir du produit de la réponse du système (X(T)) et la fonction périodique (S(t)) ou la composante alternative du couple actuel (Mₘₒₜ) ou la vitesse actuelle (n) de l'unité de pompe (1) pendant la même temps d'intégration (T), dans laquelle le début de l'intégration de l'autre intégrale est décalé dans le temps par rapport au début de l'intégration (t₀) de la première intégrale (I(t_{0+T})), et **en ce que** les valeurs calculées des intégrales sont moyennées pour former une valeur.

20. Procédé selon la revendication 4 ou l'une des revendications 5 à 19 qui sont renvoyées à la revendication 4, **caractérisé en ce que** les valeurs de la réponse du système (X(t)) sont déterminées au début (t₀) et à la fin du temps d'intégration (T) et une modification de la réponse du système (X(t)) par temps est déterminée de préférence linéaire, cette modification étant ensuite déduite de toutes les valeurs de la réponse (X(t)) déterminée au temps d'intégration (T) et après la intégrale (I(t_{0+T})) est formé.

21. Electronique de pompe pour la commande et/ou la régulation de la vitesse de consigne d'une unité de pompe (1), **caractérisée en ce qu'**elle est configurée pour exécuter le procédé selon l'une des revendications 1 à 20.

22. Unité de pompe comprenant une électronique de pompe selon la revendication 21.
